# FASCICULE DE BREVET EUROPEEN

(11) **EP 0 327 531 B1**
(45) Date de publication et mention de la délivrance du brevet: **26.08.1992**
(21) Numéro de dépôt: 86902846.4
(22) Date de dépôt: 07.05.1986
(51) Int. Cl.: E04B 7/10, E04B 7/12

(54) **ELEMENT AUTOPORTANT, OSSATURE METALLIQUE ET COUVERTURE ISOLANTE LE COMPOSANT ET TOITURE EN RESULTANT**
SELBSTTRAGENDES ELEMENT, METALLGERÜST UND ISOLIERENDE EINDECKUNG DAFÜR UND DAMIT HERGESTELLTES DACH
SELF-CARRIER ELEMENT, METAL FRAMEWORK AND INSULATING COVER FORMING SAID ELEMENT AND ROOF RESULTING THEREFROM

(30) Priorité: 07.05.1985 FR 8506945
(43) Date de publication de la demande: 16.08.1989
(73) Titulaire: THEAULT TECHNOLOGIES SARL, F-14117 Arromanches Les Bains (FR)
(72) Inventeur: THEAULT, Yves, Tracy-Sur-Mer F-14117 Arromanches (FR)
(74) Mandataire: Degret, Jacques
(86) Numéro de dépôt international: FR8600159
(87) Numéro de publication internationale: WO8606776

(56) Documents cités:
- CH-A- 584 108
- DE-A- 3 313 526
- FR-A- 2 411 281
- FR-A- 2 449 755
- FR-A- 2 489 395
- FR-A- 2 525 659
- FR-A- 2 527 671

## Description

La présente invention concerne un élément autoportant et de grande longueur, pour la réalisation d'une toiture de bâtiment -notamment d'un bâtiment industriel (atelier, entrepôt, hall), commercial (marché couvert), scolaire, sportif, administratif, ou à usage d'habitation- ainsi que la toiture formée par la reunion de plusieurs de ces éléments disposés parallèlement les uns aux autres et assemblés le long de leurs bords longitudinaux.

Subsidiairement, l'invention se rapporte à un élément autoportant et de grande longueur intégrant les multiples fonctions techniques que, conventionnellement, doit comprendre le bâtiment à recouvrir.

Il est déjà connu de recouvrir les bâtiments à l'aide d'éléments autoportants de grande longueur qui sont assemblés deux à deux le long de leurs bords longitudinaux, de manière à former dans ce cas une toiture à une rangée, et qui, parfois, sont également assemblés deux à deux par aboutement de leurs extrêmités transversales appelées chants, de manière à former dans ce cas une toiture à deux rangées ou plus d'éléments juxtaposés.

Ces éléments autoportants sont très souvent équipés en atelier de dispositifs assurant les fonctions techniques futures du bâtiment, telles que l'isolation, l'éclairage, le chauffage, l'aération, la protection contre l'incendie, l'évacuation des fumées, de telle sorte que les prestations à assurer sur le chantier de la construction se trouvent réduites au minimum.

Il suffit en effet d'amener sur le chantier les éléments fabriqués selon une telle conception, de les lever et de les poser sur la structure porteuse existante (charpente métallique ou béton), de les assembler deux à deux, par leurs bords longitudinaux et le cas échéant par leurs chants transversaux, et enfin de raccorder les dispositifs techniques de chaque élément aux arrivées d'électricité, d'eau chaude ou de vapeur par exemple, pour que le bâtiment soit fonctionnellement équipé en totalité en même temps qu'il est isolé et protégé des intempéries.

Les éléments autoportants que l'on trouve actuellement dans le domaine des toitures de bâtiments sont soit en béton, soit en tôles d'acier protégé qui recouvre un matelas de laine de verre supporté par des sous-faces rendues solidaires des tôles extérieures par des dispositifs de liaison auxquels, le plus souvent, on associe simultanément les dispositifs techniques qui, de la sorte, participent au soutien des sous-faces et du matelas d'isolation.

Les éléments en béton présentent l'inconvénient évident d'être particulièrement lourds ; les éléments en tôles d'acier protégé, tels ceux décrits dans les brevets FR-A-1.558.925 et FR-A-2.147.866, présentent l'inconvénient d'être d'une fabrication relativement complexe, donc onéreuse. Dans ces derniers éléments, les matelas de laine de verre qui assurent l'isolation des bâtiments sont réalisés par la technique la plus conventionnelle, les fibres de laine de verre s'étendant selon des plans sensiblement parallèles aux grandes surfaces des matelas.

De façon à simplifier la fabrication de tels éléments autoportants et de façon à simplifier également leur transport entre le lieu de fabrication et le lieu de leur montage, il a été envisagé de réaliser les éléments autoportants par l'association de deux constituants principaux, d'une part une ossature en profils métalliques s'étendant de façon continue entre les deux bords longitudinaux de l'élément ainsi qu'entre ses deux chants transversaux pour assurer l'autoportance dudit élément, et d'autre part une couverture isolante susceptible d'être soutenue par ladite ossature.

Des éléments de ce type, tels que décrits par exemple dans les brevets FR-R-2.525.659 et FR-A-2.527.671, ont pour avantage de pouvoir être assemblés ossature-couverture indifféremment en usine ou sur le chantier.

Si la fabrication des deux constituants principaux de chaque élément autoportant est réalisée dans la même usine, les ossatures métalliques d'une part, les couvertures isolantes d'autre part, peuvent être stockées indépendamment.

Mais, et c'est en cela que ces conceptions nouvelles présentent un grand avantage, les ossatures métalliques et les couvertures isolantes peuvent être fabriquées en deux lieux distincts, les constituants nobles que forment les couvertures isolantes étant réalisés en usine, et transportés ensuite vers les lieux de montage, les constituants moins nobles que forment les ossatures métalliques étant idéalement réalisés au voisinage des chantiers, voire sur les chantiers eux-mêmes.

Les coûts de transport de tels éléments autoportants se trouvent ainsi notablement réduits. En outre, il devient possible de confier à des entreprises voisines des lieux de montage la réalisation totale ou partielle, par suite alors d'une livraison en kit, de chaque ossature métallique.

Outre la réduction des coûts de transport, surtout vers les pays très éloignés, le fait de pouvoir réaliser sur chantier ou au voisinage du chantier la totalité, ou au moins une partie, de chaque ossature métallique, constitue un intérêt évident dans les pays en voie de développement particulièrement engagés dans une politique de construction de bâtiments présentant d'importantes surfaces projetées au sol.

Les éléments autoportants décrits dans les deux demandes de brevet français précitées se composent chacun d'une ossature en profils métalliques continue entre ses deux bords longitudinaux et ses deux chants transversaux, pour assurer l'autoportance, et d'une couverture isolante formée par la juxtaposition de plusieurs tronçons posés et fixés sur l'ossature, et démontables individuellement. Les variantes d'ossatures proposées, symétriques ou dissymétriques, permettent de réaliser des toitures avec hublots, pour un éclairement des bâtiments en partie naturel, ou des toitures pleines, mieux protégées du soleil, mais nécessitant un éclairement artificiel permanent. Les couvertures isolantes proposées par les deux demandes de brevet français précitées ont en commun d'être formées, pour chacun de leurs tronçons, d'un composite constitué d'une peau extérieure, résistante aux corrosions, d'une peau intérieure, sensiblement de même configuration que la peau extérieure et disposée parallèlement à et sous cette dernière, et d'un matelas d'isolation obtenu par injection entre les deux peaux, puis polymérisation, d'une mousse d'un matériau développant de bonnes qualités d'ignifugation et d'adhésivité sur les peaux.

Les structures autoportantes ainsi obtenues présentent pour avantages d'être esthétiques, d'être d'un montage rapide et facile, d'être d'une finition et d'une qualité excellentes, et enfin d'être réalisables dans un temps très court, les calculs propres à toute ossature métallique étant faits à l'avance et des stocks permanents étant prévus pour tous les tronçons des couvertures isolantes.

Sur le plan du respect des normes, et notamment des garanties fixées par les législations ou par les assurances, les constructions répondant à ces nouvelles conceptions ont pour avantage de désolidariser le constituant étanchéité, c'est-à-dire la couverture d'isolation, qui doit être garantie dix ans, du constituant porteur, c'est-à-dire l'ossature métallique, qui doit être garantie trente ans.

Les conceptions dont il vient d'être question permettent donc de garantir une longévité plus grande des toitures, par remplacement de façon individuelle des tronçons de couverture défectueux, et de réduire dans le temps les risques, tant pour le fabriquant de tout ou partie des éléments autoportants, que pour le propriétaire du bâtiment recouvert s'il néglige l'entretien.

Les constructions précitées ont encore toutefois trois inconvénients:
- bien que presque totalement éliminés, quelques ponts thermiques subsistent dans ou entre l'ossature et la couverture, ce qui peut engendrer quelques condensations lorsque les occupants du bâtiment ne renouvellent pas l'air par souci d'économiser l'énergie,
- la fabrication d'un matelas de mousse par injection entre deux peaux dont les longueurs peuvent atteindre trente à quarante mètres, et dont les largeurs développées peuvent atteindre trois à quatre mètres, est toujours difficile à maîtriser et nécessite au surplus un outillage lourd et coûteux,
- enfin et surtout, toutes les surfaces de toiture qui sont soumises à un ensoleillement se dilatent différemment aux niveaux de leurs peaux, la peau extérieure, plus chaude alors que la peau intérieure, se dilatant plus que la peau intérieure. Par exemple, on a mesuré que, sous notre latitude, en plein été, pour un élément autoportant de vingt mètres de longueur, la dilatation différentielle entre la peau extérieure et la peau intérieure de toute surface soumise à un fort ensoleillement atteint rapidement au moins 40 mm. Ce phénomène a relativement peu d'incidence quand il concerne des éléments autoportants plans, même si ceux-ci sont de très grandes longueurs. En revanche, quand il concerne des éléments autoportants dont la section transversale est en forme d'arc de cercle ou en forme de V, ce phénomène de dilatation différentielle entre les deux peaux de la couverture isolante provoque, en surface de la peau extérieure, des défauts dont les conséquences sont irréversibles, même lorsque la température de la toiture s'abaisse et que les deux peaux reprennent leur même longueur commune d'origine. Ces défauts sont dus au fait que, dès lors qu'il y a dilatation différentielle, la toiture concernée se déforme en se bombant vers la face la plus chaude. Or, il est évident que ce bombement ne peut se réaliser sans dommage lorsque la toiture, constituée d'éléments juxtaposés en arc de cercle ou en V, a une forme générale ondulée. Dans toutes ses parties concaves, notamment au niveau de l'arête du dièdre de chaque élément à section transversale en V, le bombement n'est naturellement plus possible. Dans ces circonstances, la peau extérieure se déforme localement, ce qui a pour conséquence de la décoller du matelas d'isolation et donc de créer une multiplicité de ponts thermiques qui, même infimes, abaissent les propriétés d'isolation de chaque élément autoportant de la toiture. Or, il faut savoir que les toitures de forme générale ondulée, constituées d'éléments en V juxtaposés, sont celles qui sont le plus fréquemment demandées par la clientèle, et installées, car elles répondent à une meilleure esthétique et offrent simultanément la plus grande possibilité d'y intégrer toutes les fonctions techniques indispensables aux activités à exercer à l'intérieur du bâtiment protégé.

La présente invention a pour but de fournir un nouveau type d'élément autoportant qui conserve les avantages des éléments connus formés par l'association d'une ossature métallique et d'une couverture isolante et qui cette fois, en premier lieu, permet d'éliminer en totalité les ponts thermiques, en deuxième lieu, est d'une fabrication facile et peu onéreuse quant à la couverture d'isolation, les parties constituant cette dernière étant en effet disponibles dans le commerce, et en troisième lieu autorise les dilatations différentielles entre les constituants les plus éloignés de la couverture d'isolation.

A cet effet, la présente invention a pour objet un élément autoportant et de grande longueur, pour la réalisation d'une toiture de bâtiment, notamment industriel, commercial, scolaire, administratif, sportif ou à usage d'habitation, ladite toiture étant formée par la réunion de plusieurs de ces éléments disposés parallèlement les uns aux autres et assemblés le long de leurs bords longitudinaux, ledit élément étant du type formé : a) d'une ossature en forme de dièdre en profils métalliques s'étendant de façon continue entre les deux bords longitudinaux de l'élément ainsi qu'entre ses deux chants transversaux pour assurer l'autoportance dudit élément et b) d'une couverture isolante indépendante de ladite ossature et soutenue par celle-ci, ledit élément étant caractérisé en ce que sa couverture est monobloc et formée d'un composite constitué : d'une peau extérieure, résistante aux corrosions ; d'une peau intérieure, sensiblement de même configuration que la peau extérieure et disposée parallèlement à et sous cette dernière ; et d'un matelas d'isolation constitué au moins pour partie par des fibres de laine minérale qui s'étendent sensiblement perpendiculairement par rapport aux plans parallèles des peaux et qui sont collées par leurs extrémités aux faces internes desdites peaux, respectivement extérieure et intérieure.

Dans une forme préférée de réalisation, l'ossature en profils métalliques se compose de trois membrures tubulaires parallèles qui s'étendent longitudinalement et de façon continue entre les deux chants transversaux de l'élément - à savoir un entrait disposé centralement dans le plan de symétrie longitudinal de l'élément et deux poutres disposées latéralement et constituant chacune un bord longitudinal de l'élément - et d'arbalétriers qui sont disposés de part et d'autre de l'entrait et qui relient ledit entrait et les deux poutres. Les arbalétriers qui, sur chaque versant de l'ossature, s'étendent entre l'entrait et la poutre sont alors inclinés et disposés symétriquement par rapport au plan de symétrie longitudinal de l'élément. Avantageusement, ces arbalétriers sont disposés en zig-zag, inclinés alternativement vers l'avant et vers l'arrière de l'élément selon sensiblement un angle constant par rapport à une section transversale de l'élément, les points de liaison de chaque arbalétrier sur, respectivement, l'entrait et la poutre étant communs aux points de liaison des arbalétriers voisins sur, respectivement, l'entrait et la poutre.

Avantageusement, la couverture monobloc isolante est soutenue exclusivement par les deux poutres latérales de l'ossature. C'est donc essentiellement au niveau de ces seules lignes de soutien de la couverture qu'il appartient d'éviter tout pont thermique.

Les deux peaux de la couverture isolante monobloc sont de préférence en tôle d'aluminium prélaqué, ou en tôle d'alliage d'aluminium, ou à défaut en tôle d'acier inox, de zinc, de cuivre ou en tôle plombée.

L'avantage de l'aluminium sur les autres matériaux tient en grande partie au fait qu'il est le seul matériau actuellement délivré en bandes de 2,50 mètres de largeur, ce qui évite d'avoir à réunir deux tôles ou plus par des soudures longitudinales continues ainsi qu'il est nécessaire dans les cas d'utilisation d'acier ou autre matériau dont les tôles sont délivrées en largeur maximale de 1,60 mètre.

Les fibres de laine minérale placées en sandwich entre les peaux, perpendiculairement aux plans desdites peaux, sont de préférence réunies en couches, chacune du type formée de lamelles disposées côte à côte, tassées l'une contre l'autre de sorte a présenter la densité requise, lesdites lamelles étant reliées entre elles par des organes de liaison disposés près d'au moins une des surfaces de la couche. Des couches de fibres de laine minérale correspondant à cette définition sont décrites dans le brevet européen 79.100725.5/0.004.086 et sont actuellement commercialisées par les sociétés Péchiney et Composital sous la dénomination "Lamel R". Les avantages connus de ce type de couches de fibres de laine minérale disposées perpendiculairement aux grandes surfaces sont leurs hautes résistances mécanique et thermique et leur grande résistance en compression.

Toutefois, ainsi qu'il sera décrit ci-après, un nouvel avantage de ce type de couches a été constaté par la demanderesse de la présente demande de brevet, lorsqu'il s'agit d'utiliser ces couches en sandwich entre deux tôles métalliques dont les longueurs dépassent vingt mètres et peuvent même atteindre quelquefois quarante mètres et plus.

Dans la réalisation préférée de l'invention, les fibres de laine minérale sont collées par leurs extrémités aux faces internes des deux peaux extérieure et intérieure.

Avantageusement, les couches de fibres de laine minérale s'étendent toutes selon une longueur sensiblement constante et sont séparées les unes des autres par des inserts disposes transversalement selon un pas constant entre les deux peaux, chaque insert s'étendant d'un bord longitudinal à l'autre de la couverture et étant formé d'un bloc de mousse de section rectangulaire constante sensiblement au centre duquel se trouve noyé un tube métallique. Le rôle de ces inserts est d'absorber l'effort tranchant et d'éviter ainsi la déformation de la peau intérieure.

Dans sa réalisation la plus avantageuse, l'élément autoportant se présente, en coupe transversale, sous la forme d'un V dont l'axe de symétrie est vertical et passe par l'axe longitudinal de l'entrait, les deux ailes du V étant chacune inclinée sur l'horizontale d'un angle d'environ 45°, la base du V étant arrondie et de concavité tournée vers les extrémités des ailes. Pour une fabrication et un montage simplifiés, le V est ouvert vers le haut, sa base arrondie constituant alors un cheneau pour l'évacuation des eaux pluviales.

Pour faciliter l'assemblage entre les éléments autoportants, et par voie de conséquence la construction d'une toiture, chacune des deux poutres latérales de l'ossature de tout élément est pourvue de moyens permettant de solidariser ledit élément à un élément identique parallèle voisin. Avantageusement, ces moyens de solidarisation comprennent une attache qui se fixe dans les bords longitudinaux en vis à vis des couvertures isolantes de chaque couple d'éléments solidarisés. L'attache se fixe alors de préférence en bout de l'insert, lequel a donc pour second rôle de participer à la solidarisation de la couverture sur l'ossature et de constituer un point permettant le levage de l'élément de toiture à l'aide d'un pont roulant ou d'une grue.

Dans sa réalisation préférentielle, la peau extérieure de la couverture monobloc isolante présente des nervures longitudinales qui s'étendent chacune continûment d'un chant transversal à l'autre de ladite couverture. Cette disposition, au même titre que l'utilisation de couches de fibres de laine minérale perpendiculaires aux peaux, permet pour la première fois une dilatation différentielle entre les peaux suffisante pour un élément de très grande longueur ; cet avantage fera d'ailleurs l'objet d'un développement ultérieur.

Dans chaque aile de la couverture sont intégrées, entre les deux peaux, des couches de fibres de laine dont les lamelles sont reliées entre elles par des organes de liaison disposés près des deux surfaces des couches et, par ailleurs, dans la base arrondie de la couverture sont intégrés, entre les deux peaux, soit des couches de fibres de laine dont les lamelles sont reliées entre elles par des organes de liaison disposés exclusivement près de la surface des couches qui présente le plus grand rayon de courbure, soit des matelas bombés de laine de roche, soit encore des matelas bombés de mousse d'un matériau développant de bonnes qualités d'adhésivité et d'ignifugation, par exemple une mousse de type polyuréthane ou phénolique, pure ou chargée.

Pour éviter tout pont thermique entre l'ossature et la couverture, chacun des deux bords longitudinaux de la couverture est recouvert d'un joint en caoutchouc à section droite en U, dont les ailes recouvrent les marges des faces externes des deux peaux, respectivement extérieure et intérieure, l'aile du joint en U qui recouvre la marge de la peau intérieure étant en outre en appui contre une poutre latérale, ledit joint s'étendant continûment d'un chant transversal à l'autre de ladite couverture.

Dans une variante de construction, l'aile du V la plus orientée vers le Nord est percée d'ouvertures, pratiquées de préférence selon le pas ou un multiple du pas séparant deux inserts voisins, lesdites ouvertures étant chacune dotée d'un hublot translucide rendu solidaire de la couverture au moyen d'un joint périphérique dont deux lèvres se pincent sur les faces externes des deux peaux et dont deux autres lèvres se pincent sur les bordures du hublot.

Avantageusement, un élément autoportant répondant aux caractéristiques précitées comprend également des dispositifs techniques assurant le chauffage et/ou l'éclairement artificiel et/ou l'évacuation des condensations et/ou la protection incendie du bâtiment recouvert.

Au droit de la ligne d'assemblage entre deux éléments voisins, la couverture est complétée d'un faîtage en recouvrement d'un bord longitudinal du premier élément et d'un bord longitudinal du second élément voisin, après son assemblage sur ledit premier élément, chaque faîtage étant réalisé en plusieurs tronçons qui, chacun, se fixe par encliquetage sur les ailes non recouverts des joints en U fixés sur les deux bords longitudinaux en vis à vis des couvertures desdits éléments.

Au moins un des tronçons des faîtages peut alors être doté de moyens assurant son éjection à partir d'un certain degré de chaleur.

Naturellement, la présente invention a pour second objet une toiture de bâtiment formée par la réunion de plusieurs éléments autoportants répondant aux caractéristiques précitées, lesdits éléments étant alors disposés parallèlement les uns aux autres et étant assemblés deux à deux le long de leurs bords longitudinaux.

Pour mieux faire comprendre les objets de la présente invention, on va en décrire maintenant, à titre d'exemples purement illustratifs et non limitatifs, des formes préférées de réalisation en référence aux dessins annexés sur lesquels :
- la figure 1 est une vue en perspective de l'élément autoportant de l'invention, faisant apparaître par en dessous l'ossature métallique qui forme le berceau dans lequel est supportée la couverture isolante ;
- la figure 2 est une vue selon une autre perspective de la couverture isolante représentée hors de son berceau ;
- la figure 3 est une vue en coupe transversale selon la ligne III-III, pratiquée dans le plan médian de deux inserts voisins, de l'élément autoportant de la figure 1 ;
- la figure 4 est une vue en coupe transversale selon la ligne IV-IV, pratiquée dans le plan d'un insert, de l'élément autoportant de la figure 1 ;
- la figure 5 est une vue en coupe longitudinale selon la ligne V-V, pratiquée dans un côté de la couverture isolante, montrant le détail de l'insert;
- la figure 6 est une vue en perspective montrant le détail de la fixation entre deux éléments autoportants voisins, disposée dans le plan de chaque insert ;
- la figure 7a est une vue de face, de détail, des pièces permettant la solidarisation de deux éléments autoportants voisins ;
- la figure 7b est une vue de dessus du détail de la solidarisation de deux éléments autoportants voisins, utilisant les pièces de la figure 7a ;
- la figure 8 est une vue en coupe transversale selon la ligne III-III montrant le détail de la partie basse de l'élément autoportant de l'invention;
- la figure 9 est une vue en coupe transversale selon la ligne III-III montrant le détail de la partie haute de l'élément autoportant de l'invention;
- la figure 10 est une vue en coupe transversale selon la ligne IV-IV montrant le détail de la partie haute de l'élément autoportant de l'invention, ainsi que le détail d'un tronçon de faîtage associé à un dispositif permettant la propulsion vers le haut dudit tronçon au-delà d'un certain degré de chaleur dans l'environnement de ce dispositif ;
- les figures 11 et 12 sont des vues en coupe transversale de deux éléments autoportants solidarisés, montes sur une structure porteuse, respectivement de charpente métallique et de béton.

En se référant aux dessins, on voit que l'on a désigné par 1 dans son ensemble l'élément longitudinal autoportant de l'invention.

La longueur de cet élément est comprise entre 5,40 et 45 mètres, selon les besoins du bâtiment à installer, et pour des questions de pure technique de fabrication cette longueur sera avantageusement multiple de 1,80 mètre.

A cet égard, en France tout au moins, la longueur de 21,60 mètres sera l'une des longueurs les plus communes puisqu'elle correspond par ailleurs au maximum de la "longueur transportable" autorisée par la législation routière française.

Dans toute la description qui va suivre, cette valeur de 1,80 mètre constituera le "pas" de l'élément 1, et représentera tant sa largeur hors tout, une fois l'élément autoportant assemblé à des éléments voisins, que la distance séparant longitudinalement deux composants quelconques successifs de l'élément, qui se retrouvent selon ce pas sur toute la longueur de l'élément 1.

En variantes, et comme il est quelquefois d'usage en France, ce pas pourrait être porté de 1,80 à 2,40 mètres, ou encore à toute autre valeur, sans que la présente invention soit modifiée dans son concept ; seules seraient alors à modifier les dimensions de la quasi totalité des éléments constitutifs de l'élément autoportant 1, notamment les profils de l'ossature métallique dont les dimensions en section devraient être augmentées dans un rapport d'au moins 4/3.

Par l'utilisation du pas de 1,80 mètre, l'élément 1 présente une hauteur hors tout de 1 mètre pour l'ossature métallique porteuse, et une hauteur hors tout de 1,20 mètre pour l'ossature recouverte de sa couverture isolante au complet, c'est-à-dire y compris la hauteur des tronçons de faîtage après leur encliquetage au droit de la ligne d'assemblage entre deux éléments autoportants voisins.

L'autoportance de cet élément 1 est assurée par une ossature en profils métalliques qui s'étend de façon continue entre les deux bords longitudinaux, respectivement gauche 2 et droit 3 de l'élément 1, ainsi qu'entre ses deux chants transversaux, respectivement avant 4 et arrière 5, de manière précisément à assurer l'autoportance quelle que soit la longueur de chaque élément 1. Dans cette définition des chants transversaux de l'ossature, il n'est bien sûr pas pris en compte l'hypothèse d'une toiture à un ou deux auvents. Pour une toiture à auvent, telle que représentée à titre d'exemple à la figure 1, la partie de couverture 6 en débord du chant transversal avant 4 peut atteindre, si nécessaire, la valeur du pas de 1,80 mètre. A titre de comparaison, il faut savoir que, actuellement, le débord standard 6 des toitures autoportantes commercialisées est de 0,60 mètre ; l'augmentation notable de la longueur de l'auvent 6 par la mise en oeuvre de l'invention est la simple conséquence de la grande légèreté de la couverture portée par l'ossature.

L'ossature en profits métalliques se compose :
a) d'un entrait 7 disposé centralement dans le plan longitudinal de symétrie 8 de l'élément 1 et qui s'étend de façon continue entre les deux chants transversaux 4 et 5 ; cet entrait est tubulaire et, pour la réalisation d'une ossature autoporteuse sur 21,60 mètre linéaires, il sera par exemple obtenu à partir d'un tube de section carrée de 90 mm de côté et de 5 mm d'épaisseur, placé en sorte que l'un de ses plans diagonaux appartienne au plan de symétrie 8 ;
b) de deux poutres identiques disposées latéralement et constituant chacune un bord longitudinal, respectivement gauche 9 et droit 10, de l'élément 1 ; ces deux poutres 9 et 10 sont parallèles à l'entrait 7 et elles s'étendent également de façon continue du chant transversal avant 4 jusqu'au chant transversal arrière 5 de l'élément 1 ; les deux poutres 9 et 10 sont tubulaires et, à titre d'exemple, pour la réalisation d'une ossature autoporteuse sur 21,60 mètres linéaires, elles seront obtenues chacune à partir d'un tube de section carrée de 70 mm de côté et de 4 mm d'épaisseur ; les deux poutres 9 et 10 sont chacune disposées comme l'entrait 7, c'est-à-dire que l'un de leurs plans diagonaux est parallèle au plan de symétrie 8 ;
c) d'arbalétriers 11 qui sont disposés de part et d'autre de l'entrait 7, symétriquement par rapport au plan de symétrie 8, et qui relient ledit entrait et les deux poutres 9 et 10 ; sur chaque versant de l'ossature, les arbalétriers sont disposés en zig-zag, c'est-à-dire inclinés alternativement vers le chant avant 4 et vers le chant arrière 5 de l'élément 1 selon sensiblement un angle constant par rapport à une section transversale de l'élément ; les points de liaison 12 et 13 de chaque arbalétrier 11 sur, respectivement, l'entrait 7 et une poutre 9 ou 10 sont communs aux points de liaison des arbalétriers voisins sur, respectivement, l'entrait et la poutre concernée et ils sont avantageusement réalisés par soudure ; chaque arbalétrier 11 est tubulaire et, pour la réalisation d'une ossature autoporteuse sur 21,60 mètre linéaires, il sera par exemple obtenu à partir d'un tube de section carrée de 50 mm de côté et de 3 mm d'épaisseur.

Sur chaque versant, au droit de la soudure du dernier arbalétrier 11, l'ossature est complétée par deux éléments tubulaires, respectivement avant 14 et arrière 15, qui s'étendent tous deux dans un plan transversal et qui sont également soudés à l'entrait 7 et à la poutre gauche 9 ou droite 10 concernée.

Il est à noter que, grâce à cette disposition d'arbalétriers, l'ossature en profils métalliques 7-9-10-11-14-15 est essentiellement symétrique et équilibrée, symétrique par rapport au plan longitudinal vertical 8 d'une part, équilibrée du chant avant 4 au chant arrière 5 de par l'inclinaison alternée des arbalétriers d'autre part, de sorte que l'ossature ainsi réalisée a pour double avantage :
- de présenter sur toute sa longueur les mêmes caractéristiques de résistance mécanique, et
- de présenter deux versants droit et gauche absolument identiques, ce qui simplifie d'autant le montage -qu'il soit en usine ou sur chantier- qui, par convention, veut que les hublots soient montés sur le versant exposé le plus au Nord ; pour ce montage, il n'y aura pas lieu de prêter d'attention particulière à l'association -gauche ou droite- de la couverture et de l'ossature puisque, par construction, l'ossature est symétrique.

Les arbalétriers 11, et à un degré moindre les tubes d'extrémités 14 et 15, ont pour rôle de contribuer à la caractéristique d'autoportance de l'ossature et d'éliminer les efforts tranchants qui s'exercent transversalement sur celle-ci. Les arbalétriers doivent donc être disposés le long des trois membrures 7-9-10 en nombre suffisant pour que ces trois membrures soient assemblées rigidement, que le parallélisme entre elles soit parfaitement respecté sur toute la longueur de chaque élément 1 et que, par là-même, l'autoportance soit garantie. A cet égard, dans la réalisation qui, industriellement, apparaît la plus intéressante, on dispose les arbalétriers 11 de manière que, linéairement, sur chaque versant de l'ossature, ils recouvrent chacun une longueur égale à la moitié du pas ; en d'autres termes, la distance entre deux soudures successives 12 ou 13, respectivement sur l'entrait et sur une poutre, est égale au pas retenu pour la construction.

Avantageusement, les trois membrures sont disposées de la façon représentée sur les figures 1, 3 et 4, à savoir que l'entrait central 7 est en position basse et que les deux poutres latérales 9 et 10 sont en position haute.

Ainsi, après assemblage, vu en bout, l'élément autoportant 1 a la forme d'un V ouvert vers le haut, V dont le plan de symétrie 8 est vertical et est confondu avec un plan diagonal de l'entrait 7.

Les arbalétriers 11 qui sont soudés à une poutre et à l'entrait définissent de part et d'autre de ce dernier deux plans appelés "versants" qui, bien entendu, sont symétriques par rapport au plan 8 et qui sont inclinés d'environ 45° sur ce plan 8 ainsi que sur un plan horizontal.

Dans la construction précitée, l'entrait 7 constitue alors la ligne basse de l'ossature et les poutres latérales 9 et 10 en constituent les sommets.

Avec les dimensions précédemment données à titre d'exemples pour l'entrait 7, les poutres 9 et 10 et les arbalétriers 11, l'ossature construite pour être autoportante sur au moins 21,60 mètres linéaires, avec un pas de 1,80 mètre, est malgré tout d'une extrême légèreté puisqu'elle ne pèse que 21 kilos par m² projeté. Cette configuration est suffisante pour que l'ossature soit apte à tenir en France dans les zones les plus sévères et les plus exposées, à savoir les zones climatiques classées (III) pour lesquelles il est demandé aux toitures une résistance à la neige et au vent.

Outre ses avantages d'autoportance et de symétrie déjà développés, l'ossature de l'invention, de par sa légèreté, offre deux intérêts complémentaires : son faible coût de revient, tant à la fabrication que dans le transport, et sa manipulation aisée aussi bien à l'instant de sa fabrication, qu'à l'instant de son transport ou à l'instant de son montage au-dessus de la structure métallique 83 ou en béton 84 qui va supporter la toiture.

Dans le berceau que constitue l'ossature ainsi définie, s'intègre une couverture isolante 16, monobloc, fabriquée séparément.

Pour être à la fois isolante, résistante aux agressions atmosphériques et d'un poids aussi faible que possible, la couverture 16 est un composite constitué d'une peau extérieure 17, résistante aux corrosions, d'une peau intérieure 18, sensiblement de même configuration que la peau extérieure 17 et disposée parallèlement à et sous cette dernière, et enfin d'un matelas d'isolation 19 constitué au moins pour partie par des fibres de laine minérale qui s'étendent perpendiculairement par rapport aux plans parallèles des peaux.

Les peaux extérieure et intérieure sont par exemple en tôle d'aluminium, de préférence en aluminium prélaqué ou en alliage d'aluminium, ou encore en tout autre matériau résistant au brouillard salin, aux ambiances atmosphériques corrosives, aux vents de sables et à tout autre phénomène atmosphérique agressif.

Le choix de tôles en aluminium est toutefois à conseiller, dans la mesure où à ce jour l'aluminium est le seul matériau fabriqué et commercialisé en bandes pouvant atteindre 2,50 mètres de large. Les autres matériaux, tel l'acier inox, ne sont commercialisés qu'en bandes atteignant au plus 1,60 mètre de large. Or, dans la construction précitée, la peau la plus large, à savoir la peau intérieure 18, atteint une largeur développée de 2,20 mètre. L'utilisation de tôles d'aluminium évite donc tout raccord et toute soudure longitudinale en surface des peaux 17 et 18.

Pour la construction d'ossature déjà donnée à titre d'exemple, la peau extérieure 17 sera par exemple une tôle d'aluminium prélaqué de 7/10 mm d'épaisseur et la peau intérieure 18 sera par exemple une tôle d'aluminium avec un revêtement acrylique de 5/10 mm d'épaisseur. Une telle peau intérieure servira alors en même temps de pare-vapeur absolu.

Pour reposer et être parfaitement maintenue dans son berceau de profils métalliques, la couverture 16 a également une forme de V ouvert vers le haut, les deux côtés de ce V formant entre eux un angle de 90°. Les peaux 17 et 18 sont donc pliées en leur milieu de manière à former à la base de la couverture un arrondi 20 de concavité tournée vers les extrémités des ailes du V.

Le matelas d'isolation 19 pris en sandwich entre les peaux extérieure 17 et intérieure 18 est, au moins dans la totalité des deux segments orthogonaux du V, constitué par des fibres de laine minérale qui s'étendent perpendiculairement aux plans 17 et 18, ainsi qu'il a été défini précédemment.

De préférence, ce type de matelas 19 est alors constitué de couches, chacune du type formée de lamelles 21 disposées côte à côte, tassées les unes contre les autres de sorte à présenter la densité requise, telles que représentées en 21 en traits mixtes en partie droite de la figure 2.

Ces lamelles 21 auront été obtenues par des coupes transversales dans une nappe de laine de verre traditionnelle, c'est-à-dire à fibres parallèles aux deux surfaces de la nappe. Après leur coupe, les lamelles 21 sont toutes tournées de 90° autour d'une ligne longitudinale pour être ensuite juxtaposées et tassées les unes contre les autres pour donner à la nouvelle nappe formée alors de fibres perpendiculaires à ses deux grandes surfaces la densité requise. A l'aide de scies circulaires, des entailles parallèles s'étendant transversalement à la direction longitudinale des lamelles 21 sont pratiquées sur toute la longueur de la nouvelle nappe, dans au moins l'une de ses grandes surfaces. Des organes de liaison continus, par exemple de simples cordons de ficelle, sont ensuite placés dans les entailles parallèles et collés dans le fond de celles-ci de manière à relier les lamelles entre elles et à former un panneau isolant indéformable à densité de compactage requise.

La technique de fabrication de ces nappes à fibres de laine minérale perpendiculaires aux grandes surfaces est bien connue et il ne paraît donc pas nécessaire de l'expliquer davantage. De telles nappes sont d'ailleurs commercialisées sous l'appellation "Lamel R". Pour de plus amples informations quant à la fabrication de ces nappes, on pourra toutefois se référer utilement au texte du brevet européen 79.100725.5/0.004.086.

Pour la construction de toiture choisie à titre d'exemple pour la présente invention, les nappes de laine minérale prises en sandwich entre les peaux 17 et 18 seront des nappes de 120 mm d'épaisseur, coupées en longueur à la valeur du pas diminué de la largeur des inserts 22 et coupés à la largeur de 0,90 mètre.

Les couches de laine de verre alors obtenues sont ensuite placées entre les deux peaux, tout le long des deux côtés de la couverture, et elles sont collées sur ces peaux par les pointes de toutes les fibres qui sont perpendiculaires auxdites peaux. Dans cet esprit, les faces internes des deux peaux, extérieure 17 et intérieure 18, sont préalablement enduites de colle sur toutes leurs surfaces de façon que les couches adhèrent bien aux peaux et que leur collage soit homogène. Les couches 23 de fibres de laine minérale prises ainsi en sandwich entre les peaux 17 et 18 ont alors leurs entailles 24 et leurs cordons de liaison 25 qui s'étendent selon la direction longitudinale de la couverture.

L'avantage de la disposition à fibres de laine minérale perpendiculaires aux peaux 17 et 18 est que lesdites peaux sont alors montées en quelque sorte l'une par rapport à l'autre sur "aiguilles" indépendantes, conception qui à l'évidence autorise la dilatation différentielle recherchée entre les peaux 17 et 18. Selon la valeur de cette dilatation différentielle entre la peau extérieure 17 et la peau intérieure 18, les fibres de laine de verre s'inclineront quelque peu les unes relativement aux autres sans provoquer le décollement de leurs pointes.

Par cette disposition, on élimine donc totalement la possibilité de naissance de ponts thermiques à l'intérieur du sandwich d'isolation de la couverture.

En outre, pour que l'effort de la dilatation se fasse sur toute la longueur de la couverture, des nervures longitudinales 26 sont prévues en saillie sur la peau extérieure 17. Ces nervures 26 sont par exemple au nombre de trois, et équidistantes, sur le versant aveugle de la couverture qui, à l'instant du montage, sera exposé le plus au Sud tandis qu'elles ne sont qu'au nombre de deux sur l'autre versant de la couverture qui, doté de hublots 75, sera exposé le plus au Nord.

Grâce à cette combinaison de couches 23 de laine de verre et de nervures longitudinales 26, les dilatations transversales de la peau extérieure, relativement à la peau intérieure, sont absorbées par les nervures 26 et les dilatations longitudinales différentielles sont transmises par les nervures 26 sur toute la longueur de la couverture et sont absorbées par les nappes 23.

Dans la base arrondie 20 de la couverture, le matelas d'isolation 19 qui complète les couches latérales 23 est formé :
- soit par des couches de fibres de laine minérale qui s'étendent également perpendiculairement par rapport aux plans parallèles des peaux 17 et 18, lesdites couches étant alors formées de lamelles obtenues selon le procédé déjà exposé et reliées entre elles par des organes de liaison 27 disposés exclusivement près de la surface des couches qui présente le plus grand rayon de courbure, c'est-à-dire près de la peau intérieure 18, ainsi qu'il est représenté à la figure 8 ; dans cette variante, les nappes alors flexibles 28 de fibres de laine minérale sont découpées à la longueur de 60 cm et à la largeur du pas de 1,80 mètre diminué de la largeur des inserts 22 ; les nappes 28 sont donc rendues concaves et sont disposées transversalement en fond de couverture par rapport à la direction générale longitudinale de celle-ci. Les pointes de toutes les fibres de ces nappes 28 sont également collées aux faces internes des deux peaux 17 et 18 ; du fait de la forme courbe des couches 28, on obtient ainsi un serrage de leurs lamelles constitutives du côté de la peau extérieure 17 ;
- soit par des matelas bombés de laine de roche collés sur les faces internes des deux peaux 17 et 18 ;
- soit par des matelas 29 de mousse polyuréthane ou phénolique, pure ou chargée, lesdits matelas représentés à la figure 3 étant collés seulement sur la face interne de la peau intérieure 18 et n'étant pas collés sur la peau extérieure pour ne pas contrarier les phénomènes de dilatation ; la densité de tels matelas 29 sera de l'ordre de 0,40.

Dans toutes les variantes précitées, le coefficient K d'isolation de la couverture ramené horizontalement est de l'ordre de 0,30 à 0,33.

La configuration de couverture précitée présente ainsi de nombreux avantages par rapport aux constructions traditionnelles : les ponts thermiques sont totalement éliminés ; les phénomènes de dilatation différentielle n'ont plus d'incidence négative sur la longévité de la couverture ; l'isolation est maximale ; et enfin la résistance aux efforts de traction et de compression est notablement améliorée.

Pour absorber les efforts tranchants et pour éviter la déformation de sa peau intérieure 18, la couverture est en outre pourvue d'inserts rigides 22 disposés transversalement selon le pas de 1,80 mètre sur toute la longueur de la couverture.

Ces inserts 22 sont formés par exemple d'un bloc 30 de mousse rigide, par exemple polyuréthane, de section rectangulaire constante sensiblement au centre duquel se trouve noyé un tube métallique 31, en aluminium ou en acier, par exemple un tube carré de 40 mm de côté et de 3 mm d'épaisseur.

Chaque insert 22 s'étend du bord longitudinal gauche 91 jusqu'au bord longitudinal droit 92 de la couverture. Les inserts 22 séparent donc les unes des autres les couches 23 de laine de verre, de même qu'ils séparent les uns des autres les tronçons courbes 29 de matelas de mousse de polyuréthane ou encore les tronçons bombés de matelas de laine de roche ou encore les tronçons des nappes flexibles 28 de laine de verre.

Les inserts 22 constituant les éléments les plus rigides de la couverture isolante 16, ils sont simultanément prévus pour constituer les points de solidarisation de la couverture sur l'ossature en profils métalliques. A cette fin, chaque extrémité droite et gauche du tube 31 noyé dans le bloc de mousse 30 est fermée par une plaque carrée 32 au centre de laquelle est percé un orifice taraudé 33.

Pour ne pas contrarier les dilatations différentielles de la peau extérieure relativement à la peau intérieure, les inserts 22 ne sont collés que sur la face interne de la peau intérieure et n'ont aucun lien avec la face interne de la peau extérieure.

On sait qu'au moment de la réalisation du sandwich de la couverture isolante 16, toutes les surfaces des faces internes des peaux extérieure et intérieure ont été enduites d'une colle. Pour éviter que les inserts 22, et éventuellement les tronçons courbes 29, adhèrent sur la peau extérieure, toutes les surfaces des inserts 22 et des tronçons 29 en regard de ladite peau extérieure sent donc protégées par des feuilles siliconées 34.

En dernier lieu, la couverture isolante 16 est fermée le long de ses deux chants transversaux et le long de ses deux bords longitudinaux par des joints en caoutchouc 35, par exemple de caoutchouc néoprène, à section droite en U. Les ailes 36 et 37 de ces joints 35 ont elles-mêmes une configuration en U dont la concavité est tournée dans la direction opposée à celle de la couverture. Ces ailes 36 et 37 recouvrent les marges des faces externes des deux peaux, respectivement extérieure 17 et intérieure 18. Les âmes des deux joints 35 qui recouvrent les bords longitudinaux de la couverture sont percées d'orifices 38 en regard de chaque orifice 33 taraudé dans la plaque 32 qui obture chaque extrémité d'un tube 31.

Dans le même souci de pérennité de l'autre constituant principal de l'élément autoportant 1, tous les profils métalliques de l'ossature porteuse sont avantageusement peints sur leur face externe et ils sont fermés pour éviter toute oxydation interne.

Au moment de l'intégration de la couverture isolante 16 dans son berceau en profils métalliques, les orifices 38 visibles dans les joints 35 sont placés au droit des points de liaison 13 des arbalétriers sur les deux poutres.

En regard de chacun de ces points 13, chaque poutre 9 et 10 est pourvue d'une tôle, respectivement 39 et 40, embrevée à 90° et soudée en 41 par sa partie embrevée sur les deux côtés en saillie de la poutre, 9 ou 10.

Ces tôles 39 et 40 forment les moyens permettant de solidariser un élément autoportant 1 à un autre élément identique parallèle voisin.

Dans sa partie en saillie par rapport à la poutre, chaque tôle 39 ou 40 est donc percée de deux orifices 42 et 43 alignés verticalement.

Lorsque les éléments autoportants 1, qui par ailleurs reposent par leurs extrémités avant et arrière sur la superstructure, sont disposés parallèlement l'un à côté de l'autre en sorte que les deux orifices supérieurs 42 et que les deux orifices inférieurs 43 de toutes les tôles 39 et 40 coïncident, la fixation entre les éléments s'effectue par boulonnages.

La solidarisation de deux éléments autoportants 1 s'obtient donc exclusivement par ces moyens de fixation qui se répètent selon le pas de 1,80 mètre, en partie haute desdits éléments, le long de chaque poutre 9 et 10, sans aucun perçage des poutres 9 et 10.

Dans chaque ossature métallique, la couverture isolante 16 repose exclusivement sur les deux poutres latérales 9 et 10, par les ailes 37 de ses joints 35 qui recouvrent les marges droite et gauche de la peau intérieure 18. Pour éviter tout pont thermique, les joints 35 s'étendent donc continûment d'un chant transversal à l'autre de la couverture.

La solidarisation de la couverture à l'ossature qui la reçoit exploite les moyens 39-40 de solidarisation d'un élément sur un élément voisin.

Pour ce faire, on utilise des pièces 44 disposées selon le pas de 1,80 mètre en surplomb des tôles 39 et 40.

Chaque pièce d'attache 44 est formée d'une tôle horizontale 45 relevée à 45° en 46 et 47 sur chacun de ses deux bouts. Chaque bord relevé de cette tôle 45 vient en recouvrement d'une partie de l'âme d'un joint 35, de façon à correspondre au moins à la surface de la plaque de fermeture 32 du tube 31.

En outre, chaque bord relevé, respectivement 46 et 47, est percé d'un orifice, respectivement 48 et 49, qui permet le passage d'un boulon, respectivement 50 et 51, dont la tige traverse l'orifice du bord relevé qui a été percé en regard de l'orifice 38 du joint 35, puis traverse l'orifice 38 et se visse dans le trou taraudé 33 de la plaque 32.

Sous la face inférieure 52 de l'âme de la tôle 45 est soudée selon la ligne 53 une plaque 54 de forme trapézoïdale à bords convergents dans la direction opposée à celle de la tôle 45. Ces bords convergents viennent immédiatement en retrait des plans constitués sur chacun des deux bords longitudinaux 2,3 de l'élément par l'âme du joint 35 alignée sur la face supérieure externe d'une poutre 9 ou 10.

Dans sa partie centrale basse, la plaque 54 est percée d'un orifice 55 aligné sur les trous supérieurs 42 des deux plaques de solidarisation 39 et 40. La pièce d'attache 44 peut donc être fixée aux tôles 39 et 40 par le même boulonnage que celui qui traverse les orifices 42.

Toutes les opérations de solidarisation des éléments autoportants 1 entre eux, de même que les opérations de solidarisation de la couverture isolante à l'ossature porteuse, peuvent de la sorte être exécutées par le dessus de la toiture, ce qui permet d'éviter la construction d'échafaudages et l'adjonction de protections de sécurité à l'intérieur du bâtiment à recouvrir. Un monteur placé en position debout dans le fond arrondi de la couverture, à l'aplomb d'un insert 22, est en effet éloigné de moins de cinquante centimètres des pièces 39, 40 et 44, et peut donc procéder sans peine aux opérations de boulonnage prévues dans les orifices 43, 42 et 33.

Après montage des éléments autoportants 1 et solidarisation de ces éléments entre eux ainsi que solidarisation des couvertures isolantes sur les ossatures autoportantes, les couvertures sont complétées de faîtages qui viennent en recouvrement d'un bord longitudinal 2 d'un premier élément et du bord longitudinal 3 d'un second élément voisin après son assemblage sur ledit premier élément.

Chaque faîtage est réalisé en plusieurs tronçons 56, de forme bombée à concavité tournée vers le sol, chacun desdits tronçons se fixant par encliquetage sur les ailes 36 non recouvertes des joints en U 35 fixés sur les deux bords longitudinaux 91 et 92 en vis-à-vis desdits éléments. Avantageusement, chaque tronçon 56 de faîtage est réalisé en mousse de polyuréthane, les dilatations différentielles que subira chaque tronçon ne pouvant cette fois occasionner de gêne, d'abord du fait de la forme bombée vers le dessus que présente chaque tronçon, ensuite du fait de sa fixation par encliquetage sur la couverture, et enfin du fait que les tronçons peuvent être prévus de petite dimension, par exemple d'une longueur de 1,80 mètre ou de 3,60 mètres.

Certains de ces tronçons de faîtage, voire tous, peuvent être munis d'un dispositif qui les éjecte automatiquement vers l'extérieur en cas d'incendie dans le bâtiment.

Chaque tronçon 56a spécifique de sécurité incendie, tel que représenté à la figure 10, est doté en fond de son évidement 57, en regard de la pièce d'attache 44, d'un dôme 58 dont la base 59 est prolongée d'une tige filetée 60 qui vient se visser dans un écrou 61 noyé dans le tronçon 56a, dans le fond 62 de son évidement 57.

Complémentairement, la face supérieure de la tôle 45 de la pièce d'attache 44 est dotée d'une collerette cylindrique 63 soudée par un cordon 64. Un joint élastique circulaire 65 est collé à l'intérieur de ladite collerette en partie supérieure de celle-ci. Ce joint 65 est réalisé en un matériau qui fond à partir d'un certain degré de chaleur répondant aux normes de sécurité.

Avant encliquetage de ce tronçon spécifique 56a, le monteur place en fond de la collerette 63 un ressort 66 travaillant en compression.

En même temps que le tronçon 56a se clipse par ses ailes d'extrémités 90 sur les ailes 36 des deux joints 35 en vis-à-vis, le dôme 58 pénètre la collerette 63 en utilisant l'élasticité du joint 65 et la conicité d'une saillie 67 et comprime le ressort 66 pour venir se coincer sous le joint 65 par le bord circulaire supérieur 68 de la saillie 67 alors en appui sous le joint 65.

En cas d'incendie à l'intérieur du bâtiment recouvert, dès que la température environnante du joint 65 atteint le degré de chaleur qui provoque la fusion dudit joint, ce dernier n'est plus apte à retenir le dôme 58 par sa saillie 67 et le ressort 66 propulse automatiquement le tronçon 56a vers l'extérieur, ce qui permet le dégagement des fumées.

Subsidiairement, l'élément autoportant 1 de l'invention peut également comprendre des dispositifs techniques assurant le chauffage et/ou l'éclairement artificiel et naturel et/ou l'évacuation des condensations et/ou la protection incendie du bâtiment recouvert.

Les boulonnages 43 peuvent à cet effet être utilisés pour l'accrochage : d'une gaine 69 destinée à recevoir des tubes d'éclairage 70; d'un sprinkler 71 aspergeant de l'eau dans le bâtiment en cas de flammes; d'un tube 72 assurant la circulation d'un fluide de chauffage du bâtiment. Ces dispositifs techniques ont été schématiquement représentés à la figure 10, la flèche 73 représentant le moyen d'accrochage de la gaine 69 représentée en traits pleins, celui du sprinkler 71 représenté en traits pointillés, ou celui de la canalisation 72 représentée en traits mixtes.

Pour le chauffage du bâtiment, il peut être également prévu de disposer des capteurs solaires 74 sous les nervures longitudinales 26 qui s'étendent continûment du chant transversal avant jusqu'au chant transversal arrière de la couverture. Chacun de ces capteurs 74 sera alors avantageusement d'une forme homothétique de celle des nervures 26, de sorte à occuper au maximum le volume libre laissé sous ces nervures, entre la peau extérieure 17 et la face supérieure des couches de laine minérale 23 en alternance avec la face supérieure des blocs de mousse de polyuréthane 30 des inserts 22.

Dans le cas optionnel où le client désire éclairer naturellement son bâtiment, il sera prévu en usine la fabrication d'une couverture isolante dotée sur l'un de ses versants de hublots translucides 75. Chacun de ces hublots aura avantageusement une forme trapézoïdale pour pouvoir s'intégrer entre deux arbalétriers 11. Ces hublots seront prévus à intervalle de 1,80 mètre ou à des intervalles multiples de ce pas.

Pour ne pas affaiblir les caractéristiques mécaniques de la couverture isolante 16, il est bien évident que la position des hublots sera telle qu'elle ne nécessitera jamais la coupe partielle des inserts 22. Les hublots 75 seront donc toujours prévus pour être intégrés entre deux arbalétriers divergents vers la poutre, ce qui revient à former des hublots trapézoïdaux dont les petits côtés convergent vers le fond arrondi 20 de la couverture isolante 16.

Les peaux extérieure 17 et intérieure 18 de même que les couches 23 seront prédécoupées avant la réalisation du sandwich, de sorte à laisser subsister sur un versant de la couverture 16 des ouvertures 76 dont la forme est congruente de celle de chaque hublot.

En usine, chaque ouverture 76 recevra sur son pourtour un joint 77 de caoutchouc, par exemple en néoprène, dont les deux lèvres 78 et 79 pincent les faces externes des deux peaux 17 et 18 et dont deux autres lèvres 80 et 81 pincent les bordures du hublot translucide 75.

Dans la lèvre 81, il pourra être prévu le départ d'un tube 82 qui, s'étendant au travers d'une couche 23 et débouchant par la peau extérieure 17, permettra l'évacuation des condensations éventuelles.

Dans l'hypothèse d'une couverture isolante 16 dotée sur l'un de ses versants de hublots 75, les nervures 26, alors au nombre de deux, borderont la ligne de hublots, respectivement le long de leurs grandes bases et de leurs petites bases.

Au moment du montage, la couverture 16 sera placée dans son berceau de profils métalliques 7, 9, 10, 11, 14, 15 de sorte que le versant muni desdits hublots soit le versant le plus orienté au Nord. Un rayon solaire incliné à 70° ne pourra alors pas traverser les éléments de couverture constituant la toiture après assemblage.

En outre, au montage, il sera donné à chaque élément autoportant 1 la pente comprise entre 2 % et 5 % nécessaire au bon écoulement des eaux pluviales le long du chéneau que constituera alors le fond arrondi 20 de la couverture d'isolation 16. Cette pente pourra être obtenue :
- soit par différence de niveaux entre les deux lignes de supports 85 de la structure porteuse métallique 83 ou béton 84 qui reçoivent les extrémités, respectivement avant et arrière, des entraits 7,
- soit, si les deux appuis porteurs 83 ou 84 sont de même niveau, par l'emploi de cales de hauteurs appropriées interposées entre l'un desdits deux appuis et une ligne de supports 85.

De façon traditionnelle, les ouvertures triangulaires isocèles 86 ou 87 existant aux deux bouts de chaque élément 1 monté sur la superstructure seront fermées par des plaques d'extrémité dénommées tympans montées soit sur les barres métalliques 83 de contreventement, soit sur l'ossature béton.

En ce qui concerne le levage des ossatures et des couvertures, immédiatement après leur fabrication, en vue de leur stockage ou de leur transport, il sera le plus avantageusement effectué en utilisant, respectivement, les toles 39, 40 et leurs orifices 42, 43 qui permettent l'accrochage d'élingues, les inserts 22 et leurs plaques d'extrémité 32 percées en 33 dans lesquelles peuvent être provisoirement fixées les tiges filetées d'anneaux d'ancrage.

Que chaque couverture soit placée dans son ossature en usine ou, après transport, seulement sur chantier, ladite couverture sera dans ces deux cas, immédiatement après sa bonne mise en place, fixée sur ses appuis 9 et 10 à l'aide des pièces d'attache 44 boulonnées dans les orifices 42.

Sur chantier, l'intégration de la couverture dans son ossature existera donc toujours avant le levage de chaque élément autoportant ; ainsi, la couverture sera stable au montage puisqu'elle sera levée à l'aide de ses appuis dans l'ossature autoportante.

Après le levage et le montage des éléments autoportants complets sur leur superstructure d'accueil 83 ou 84, les fixations 42 de chaque couverture sur son ossature seront une à une défaites et aussitôt refaites, en même temps d'ailleurs que l'ossature concernée sera associée par boulonnages en 42 et 43 à son ossature voisine.

Pour l'entretien extérieur de la toiture, il conviendra d'opérer en montant toujours sur la toiture par l'extérieur et en se déplaçant sur la toiture avec précaution pour ne pas abîmer la peau extérieure 17.

Pour l'entretien intérieur de la toiture, y compris pour le changement et la pose de nouveaux hublots 75 ou de nouveaux dispositifs techniques 69-72, il conviendra de prévoir des points d'accrochage pour des échelles ou plateformes, fixes ou mobiles, sur l'ossature métallique, et de préférence alors sur l'entrait 7.

Naturellement, l'invention n'est pas limitée aux modes d'application non plus qu'aux modes de réalisation qui ont été mentionnés et l'on pourra concevoir diverses variantes sans sortir pour autant du cadres défini par la teneur des revendications.

Au surplus, il est bien clair qu'appartient à ce cadre de l'invention la toiture obtenue par l'assemblage de plusieurs des éléments autoportants 1 disposés parallèlement les uns aux autres et réunis le long de leurs bords longitudinaux, de même que lui appartiennent les deux constituants principaux qui permettent la réalisation de l'élément autoportant objet de la présente invention, à savoir l'ossature en profils métalliques d'une part, la couverture isolante monobloc d'autre part.

## Revendications

1. Elément autoportant et de grande longueur pour la réalisation d'une toiture de bâtiment, notamment industriel, commercial, scolaire, administratif, sportif ou à usage d'habitation, ladite toiture étant formée par la réunion de plusieurs de ces éléments (1) disposés parallèlement les uns aux autres et assemblés le long de leurs bords longitudinaux (2,3), ledit élément (1) étant du type formé : a) d'une ossature en forme de dièdre en profils métalliques (7, 9-11) s'étendant de façon continue entre les deux bords longitudinaux (2,3) de l'élément ainsi qu'entre ses deux chants transversaux (4,5) pour assurer l'autoportance dudit élément et b) d'une couverture isolante (16) indépendante de ladite ossature et soutenue par celle-ci, caractérisé en ce que la couverture (16) est monobloc et formée d'un composite constitué : d'une peau extérieure (17), résistante aux corrosions; d'une peau intérieure (18), sensiblement de même configuration que la peau extérieure et disposée parallèlement à et sous cette dernière ; et d'un matelas d'isolation (19) constitué au moins pour partie par des fibres de laine minérale qui s'étendent sensiblement perpendiculairement par rapport aux plans parallèles des peaux (17, 18) et qui sont collées par leurs extrémités aux faces internes desdites peaux, respectivement extérieure et intérieure.

2. Elément autoportant selon la revendication 1, caractérisé en ce que son ossature en profils métalliques se compose de trois membrures tubulaires parallèles qui s'étendent longitudinalement et de façon continue entre les deux chants transversaux (4, 5) de l'élément (1) - à savoir un entrait (7) disposé centralement dans le plan de symétrie longitudinal (8) de l'élément et deux poutres (9, 10) disposées latéralement et constituant chacune un bord longitudinal de l'élément - et d'arbalétriers (11) qui sont disposés de part et d'autre de l'entrait et qui relient ledit entrait et les deux poutres.

3. Element autoportant selon la revendication 2, caractérisé en ce que les arbalétriers (11) qui, sur chaque versant de l'ossature, s'étendent entre l'entrait et la poutre sont inclinés et disposés symétriquement par rapport au plan de symétrie longitudinal (8) de l'élément (1).

4. Elément autoportant selon l'une quelconque des revendications 2 et 3, caractérisé en ce que les arbalétriers (11) sont disposés en zig-zag, inclinés alternativement vers l'avant et vers l'arrière de l'élément selon sensiblement un angle constant par rapport à une section transversale de l'élément, les points de liaison (12, 13) de chaque arbalétrier sur, respectivement, l'entrait et la poutre étant communs aux points de liaison des arbalétriers voisins sur, respectivement, l'entrait et la poutre.

5. Elément autoportant selon l'une quelconque des revendications 2 à 4, caractérisé en ce que la couverture monobloc isolante (16) est soutenue exclusivement par les deux poutres latérales (9, 10) de l'ossature.

6. Elément autoportant selon l'une quelconque des revendications 1 à 5, caractérisé en ce que les fibres de laine sont réunies en couches (23), chacune du type formée de lamelles (21) disposées côte à côte, tassées l'une contre l'autre de sorte à présenter la densité requise, lesdites lamelles étant reliées entre elles par des organes de liaison (25) disposés près d'au moins une des surfaces de la couche (23).

7. Elément autoportant selon la revendication 6, caractérisé en ce que les couches (23) de fibres de laine sont de longueur sensiblement constante et sont séparées les unes des autres par des inserts (22) disposés transversalement selon un pas constant entre les deux peaux, chaque insert s'étendant d'un bord longitudinal (91) à l'autre (92) de la couverture (16) et étant formé d'un bloc de mousse (30) de section rectangulaire constante sensiblement au centre duquel se trouve noyé un tube métallique (31).

8. Elément autoportant selon l'une quelconque des revendications 1 à 7, caractérisé en ce qu'il se présente, en coupe transversale, sous la forme d'un V dont l'axe de symétrie est vertical et passe par l'axe longitudinal (8) de l'entrait (7), les deux ailes du V étant chacune inclinée sur l'horizontale d'un angle d'environ 45°, la base (20) du V étant arrondie et de concavité tournée vers les extrémités des ailes.

9. Elément autoportant selon l'une quelconque des revendications 2 à 8, caractérisé en ce que chacune de ses deux poutres latérales (9, 10) est pourvue de moyens (39, 40) permettant de solidariser ledit élément (1) à un élément autoportant parallèle voisin.

10. Elément autoportant selon la revendication 9, caractérisé en ce que les moyens (39, 40) de sa solidarisation sur un élément voisin comprennent une attache (44) qui se fixe dans les bords longitudinaux (91, 92) en vis à vis des couvertures isolantes (16) desdits deux éléments (1) à solidariser.

11. Elément autoportant selon la revendication 10, prise en combinaison avec la revendication 8, caractérisé en ce que l'attache (44) se fixe en bout de l'insert (22).

12. Elément autoportant selon l'une quelconque des revendications 1 à 11, caractérisé en ce que la peau extérieure de sa couverture monobloc isolante présente des nervures longitudinales (26) qui s'étendent chacune continûment d'un chant transversal à l'autre de ladite couverture (16).

13. Elément autoportant selon l'une quelconque des revendications 8 à 12, caractérisé en ce que dans chaque aile de la couverture sont intégrées, entre les deux peaux (17, 18), des couches (23) de fibres de laine dont les lamelles (21) sont reliées entre elles par des organes de liaison (25) disposés près des deux surfaces des couches et en ce que dans la base arrondie (20) de la couverture (16) sont intégrés, entre les deux peaux, soit des couches (28) de fibres de laine dont les lamelles sont reliées entre elles par des organes de liaison (27) disposés exclusivement près de la surface des couches qui présente le plus grand rayon de courbure, soit des matelas (29) de mousse d'un matériau développant de bonnes qualités d'adhésivité et d'ignifugation, par exemple une mousse de type polyuréthane ou phénolique, pure ou chargée.

14. Elément autoportant selon l'une quelconque des revendications 5 à 13, caractérisé en ce que chacun des deux bords longitudinaux (91, 92) de la couverture (16) est recouvert d'un joint (35) en caoutchouc à section droite en U, dont les ailes (36, 37) recouvrent les marges des faces externes des deux peaux, respectivement extérieure (17) et intérieure (18), l'aile (37) du joint en U qui recouvre la marge de la peau intérieure (18) étant en outre en appui contre une poutre latérale (9, 10), ledit joint s'étendant continûment d'un chant transversal à l'autre de ladite couverture.

15. Elément autoportant selon l'une quelconque des revendications 8 à 14, caractérisé en ce que l'aile du V la plus orientée vers le Nord est percée d'ouvertures (76), pratiquées de préférence selon le pas ou un multiple du pas séparant deux inserts (22) voisins, lesdites ouvertures étant chacune dotée d'un hublot translucide (75) rendu solidaire de la couverture (16) au moyen d'un joint (77) périphérique dont deux lèvres (78, 79) se pincent sur les faces externes des deux peaux (17, 18) et dont deux autres lèvres (80, 81) se pincent sur les bordures du hublot.

16. Elément autoportant selon l'une quelconque des revendications 1 à 15, caractérise en ce qu'il comprend des dispositifs techniques assurant (72) le chauffage et/ou (69, 70) l'éclairement artificiel et/ou (82) l'évacuation des condensations et/ou (71) la protection incendie du bâtiment recouvert.

17. Elément autoportant selon l'une quelconque des revendications 7 à 16, caractérisé en ce que les inserts (22) sont collés sur la face interne de la peau intérieure (18), et n'ont pas de lien autre que le frottement avec la face interne de la peau extérieure (17).

18. Elément autoportant selon la revendication 8, caractérisé en ce qu'il a la forme d'un V ouvert vers le haut, sa base arrondie (20) constituant un cheneau pour l'évacuation des eaux pluviales.

19. Elément autoportant selon la revendication 18, caractérisé en ce que sa couverture (16) est complétée d'un faîtage (56) en recouvrement d'un bord longitudinal de l'élément (1) et d'un bord longitudinal d'un second élément (1) voisin après son assemblage sur ledit premier élément, chaque faîtage étant réalisé en plusieurs tronçons qui, chacun, se fixe par encliquetage sur les ailes (36) non recouvertes des joints en U (35) fixés sur les deux bords longitudinaux (91, 92) en vis à vis desdits deux éléments.

20. Elément autoportant selon la revendication 19, caractérisé en ce que au moins un des tronçons (56a) des faîtages est doté de moyens (58 -68) assurant son éjection à partir d'un certain degré de chaleur.

21. Elément autoportant selon l'une quelconque des revendications 1 à 20, caractérisé en ce que les deux peaux (17, 18) de la couverture isolante monobloc (16) sont de préférence en tôle d'aluminium prélaqué, ou en tôle d'alliage d'aluminium, ou en tôle d'acier inox, de zinc, de cuivre, ou en tôle plombée.

22. Couverture isolante pour la réalisation de l'élément autoportant selon l'une quelconque des revendications 1 à 21.

23. Toiture de bâtiment formée par la réunion de plusieurs éléments autoportants selon l'une quelconque des revendications 1 à 21, lesdits éléments (1) étant alors disposés parallèlement les uns aux autres et étant assemblés deux à deux le long de leurs bords longitudinaux.

## Claims

1. Self-supporting element of great length for the realization of a roof of a building, in particular an industrial, commercial, school, administration or sports building, or a building for living quarters, the said roof being formed by the combination of several of these elements (1) disposed parallel to each other and assembled along their longitudinal edges (2, 3), the said element (1) being of the type formed : a) by a framework in the shape of a dihedral in metal profiles (7, 9-11) extending continuously between the two longitudinal edges (2, 3) of the element as well as between its two transverse end edges (4, 5) so as to ensure the self-supporting character of the said element, and b) by an insulating cladding (16) detachable from the said framework and supported by it, characterized in that the cladding (16) is a single unit and formed by a composite comprising : an outer skin (17), resisting corrosions ; an inner skin (18), substantially of the same configuration as the outer skin and disposed parallel to and under this latter ; and an insulating blanket (19) comprising at least partly mineral wool fibres which extend in a direction substantially perpendicular to the parallel planes of the skins (17, 18) and which are glued at their ends to the inside faces of the said outer and inner skins, respectively.

2. Self-supporting element according to claim 1, characterized in that its framework in metal profiles is made of three parallel tubular members which extend longitudinally and continuously between the two transverse end edges (4, 5) of the element (1) - namely a tie-member (7) disposed centrally in the longitudinal plane of symmetry (8) of the element and two beams (9, 10) disposed laterally and each defining one of the longitudinal edges of the element - and of rafters (11) which are disposed on each side of the tie-member and interconnect the said tie-member and the two beams.

3. Self-supporting element according to claim 2, characterized in that the rafters (11) which, on each sloping side of the framework, extend between the tie-member and the beam are inclined and symmetrically disposed with respect to the longitudinal plane of symmetry (8) of the element (1).

4. Self-supporting element according to anyone of claims 2 and 3, characterized in that the rafters (11) are disposed in a zig-zag fashion, alternatively inclined toward the front end edge and toward the rear end edge of the element substantially at a constant angle relative to a cross-section of the element, the points of connection (12, 13) of each rafter on, respectively, the tie-member and the beam being in common to the points of connection of the neighbouring rafters on, respectively, the tie-member and the beam.

5. Self-supporting element according to anyone of claims 2 to 4, characterized in that the single-unit insulating cladding (16) is supported exclusively by the two lateral beams (9, 10) of the framework.

6. Self-supporting element according to anyone of claims 1 to 5, characterized in that the wool fibres are combined in layers (23), each layer being formed by strips (21) disposed in side-by-side relation, and packed one against the other so as to present the required density, the said strips being interconnected by connecting elements (25) disposed close to at least one of the surfaces of the layer (23).

7. Self-supporting element according to the claim 6, characterized in that the layers (23) of wool fibres are of substantially constant length and are separated from each other by inserts (22) disposed transversely according to a constant pitch between the two skins, each insert extending from one longitudinal edge (91) to the other longitudinal edge (92) of the cladding (16) and being formed by a block of foam (30) of constant rectangular section in the centre of which is substantially embedded a metal tube.

8. Self-supporting element according to anyone of claims 1 to 7, characterized in that it presents itself, in transversal cut, in the shape of a V whose axis of symmetry is vertical and passes through the longitudinal axis (8) of the tie-member (7), the two wings of the V being each inclined to the horizontal at an angle of about 45°, the base (20) of the V being rounded and its concavity turned toward the ends of the wings.

9. Self-supporting element according to anyone of claims 2 to 8, characterized in that each of its two lateral beams (9, 10) is provided with means (39, 40) for connecting the said element (1) to a neighbouring parallel self-supporting element.

10. Self-supporting element according to claim 9, characterized in that the means (39, 40) of its connection on a neighbouring element comprise a fastening member (44) which is fixed in the facing longitudinal edge portions (91, 92) of the insulating claddings (16) of the said two elements (1) to be interconnected.

11. Self-supporting element according to claim 10, considered together with the claim 8, characterized in that the fastening member (44) is fixed at the end of the insert (22).

12. Self-supporting element according to anyone of claims 1 to 11, characterized in that the outer skin of its single-unit insulating cladding has longitudinal ribs (26) each of which extends continuously from one transverse end edge to the other transverse end edge of the said cladding (16)

13. Self-supporting element according to anyone of claims 8 to 12, characterized in that in each wing of the cladding are integrated, between the two skins (17, 18), some layers (23) of wool fibres the strips (21) of which are linked to each other by connecting elements (25) disposed near to the two surfaces of the layers and in that in the rounded base (20) of the cladding (16) are integrated, between the two skins, either some layers (28) of wool fibres the strips of which are linked to each other by connecting elements (27) disposed exclusively near to the surface of the layers which presents the largest radius of curvature, or some foam mattresses (29) of a material developing good qualities of adhesiveness and fire resistance, for instance a foam of polyuréthane or phenolic type, either pure or loaded.

14. Self-supporting element according to anyone of claims 5 to 13, characterized in that each of the two longitudinal edges (91, 92) of the cladding (16) is covered by a rubber sealing element (35) with a straight section in U, the wings of which (36, 37) cover the marginal portions of the external surfaces of the two skins, respectively outer (17) and inner (18), the wing (37) of the sealing element in U which covers the marginal portions of the inner skin (18) also leaning against a lateral beam (9, 10), the said sealing element extending continuously from one transverse end edge to the other transverse end edge of the said cladding.

15. Self-supporting element according to anyone of claims 8 to 14, characterized in that the wing of the V the most oriented toward the North is provided with openings (76), preferably arranged at the pitch or at a multiple of the pitch of two neighbouring inserts (22), the said openings being each provided with a translucent skylight (75) connected with the cladding (16) by means of a peripheral sealing element (77) provided with two lip portions (78,79) which grip the external surfaces of the two skins (17, 18) and with two other lip portions which grip the marginal portions of the skylight.

16. Self-supporting element according to anyone of claims 1 to 15, characterized in that it comprises some technical devices ensuring (72) the heating and/or (69, 70) the artificial lighting and/or (82) the discharge of condensations and/or (71) the fire protection of the roofed building.

17. Self-supporting element according to anyone of claims 7 to 16, characterized in that the inserts (22) are glued on the internal surface of the inner skin (18), and have no connection other than friction with the internal surface of the outer skin.

18. Self-supporting element according to the claim 8, characterized in that it has the shape of an upwardly open V, with its rounded base (20) constituting a gutter for the discharge of rain water.

19. Self-supporting element according to the claim 18, characterized in that its cladding (16) is completed by a ridge structure (56) covering a longitudinal edge portion of the element (1) and a longitudinal edge portion of a second neighbouring element (1) after its assembly on the said first element, each ridge structure being made from a plurality of sections each of which is fixed by clipping to the uncovered wings (36) of the sealing elements in U (35) fixed to two confronting longitudinal edge portions (91, 92) of the said two assembled elements.

20. Self-supporting element according to the claim 19, characterized in that at least one of the sections (56a) of the ridge structures is combined with means (58-68) for ejecting at least the said one section beyond a certain degree of heat.

21. Self-supporting element according to anyone of claims 1 to 20, characterized in that the two skins (17, 18) of the single-unit insulating cladding (16) are made preferably in a prelacquered aluminum sheet, or in an aluminum alloy sheet, or in a stainless steel sheet, in a zinc sheet, in a copper sheet, or in a lead-coated sheet.

22. Insulating cladding for the realization of the self-supporting element according to anyone of claims 1 to 21.

23. Building roof made by the combination of a plurality of self-supporting elements according to anyone of claims 1 to 21, the said elements (1) being then disposed in parallel to each other and being assembled two by two along their longitudinal edges.

## Patentansprüche

1. Selbsttragendes Element großer Länge für die Erstellung eines Gebäudedachs, insbesondere von industriellen, Handels-, Schul-, Verwaltungs-, Sport- oder Wohngebäuden, wobei das genannte Dach durch die Vereinigung mehrerer dieser Elemente (1) gebildet wird, die zu einander parallel angeordnet sind und längs ihrer Längsränder (2,3) verbunden sind, wobei das Element (1) gebildet ist aus: a) einem V-förmigen Gerüst aus Metallprofilen (7,9-11), die sich durchgehend zwischen den zwei Längsrändern (2,3) des Elementes sowie zwischen seinen zwei Querseiten (4,5) erstrecken, um das Selbsttragen des Elements sicherzustellen, und b) einer isolierenden Eindeckung (16), die von dem Gerüst unabhängig ist und durch dieses abgestützt ist, **dadurch gekennzeichnet,** daß die Eindeckung (16) aus einem Stück besteht und eine Kompositstruktur hat, bestehend aus: einer korrisionsbeständigen Außenhaut (17); einer Innenhaut (18), die im wesentlichen denselben Aufbau hat, wie die Außenhaut und die parallel zu und unter dieser angeordnet ist; und einer Isolationsmatte (19), die wenigstens zum Teil aus Mineralwollfasern besteht, die sich im wesentlichen senkrecht zu den beiden parallelen Ebenen der Häute (17,18) erstrecken und die mit ihren Enden an den Innenseiten der genannten Innen- und Außenhäute angeklebt sind.

2. Selbsttragendes Element, dadurch gekennzeichnet, daß sein Gerüst aus Metallprofilen aus drei parallelen tubusförmigen Gurten besteht, die sich in Längsrichtung und durchgehend zwischen den zwei Querseiten (4,5) des Elements (1) erstrecken, nämlich aus einem Untergurt (7), der zentral in der Längssymmetrieebene (8) des Elements angeordnet ist, und zwei Obergurten (9,10), die seitlich angeordnet sind und jeweils einen Längsrand des Elements bilden, und aus Streben (11), die zu beiden Seiten des Untergurts angeordnet sind und diesen mit den zwei Obergurten verbinden.

3. Selbsttragendes Element nach Anspruch 2, dadurch gekennzeichnet, daß die Streben (11), die auf jeder Seite des Gerüsts sich zwischen dem Untergurt und dem Obergurt erstrecken, geneigt und symmetrisch in Bezug auf die Längssymmetrieebene (8) des Elements (1) angeordnet sind.

4. Selbsttragendes Element nach einem der Ansprüche 2 und 3, dadurch gekennzeichnet, daß die Streben (11) zickzackförmig, alternativ nach vorn und nach hinten bezüglich des Elements geneigt in im wesentlichen gleichen Winkeln zum Querschnitt des Elements angeordnet sind, wobei die Verbindungspunkte (12,13) jeder Strebe an dem Untergurt und dem Obergurt mit den Verbindungspunkten der benachbarten Streben an dem Untergurt bzw. dem Obergurt zusammenfallen.

5. Selbsttragendes Element nach einem der Ansprüche 2 bis 4, dadurch gekennzeichnet, daß die isolierende, einstückige Eindeckung (16) ausschließlich von den zwei seitlichen Obergurten (9,10) des Gerüsts abgestützt sind.

6. Selbsttragendes Element nach einem der Ansprüche 1 bis 5, dadurch gekennzeichnet, daß die Wollfasern in Schichten (23) vereinigt sind, die jeweils aus Lamellen (21) bestehen, die Seite an Seite angeordnet und eine gegen die andere gedrückt sind, um die erforderliche Dichte aufzuweisen, wobei die Lamellen untereinander durch Verbindungsorgange (25) verbunden sind, die nahe wenigstens einer der Oberflächen der Schicht (23) angeordnet sind.

7. Selbsttragendes Element nach Anspruch 6, dadurch gekennzeichnet, daß die Schichten (23) aus Wollfasern im wesentlichen gleiche Länge haben und voneinander durch Einsätze (22) getrennt sind, die in Querichtung und in einem konstanten Teilungsabstand zwischen den zwei Häuten angeordnet sind, wobei sich jeder Einsatz von einem Längsrand (91) zum anderen (92) der Eindeckung (16) erstreckt und von einem Schaumblock (30) konstanten rechteckigen Querschnitts gebildet ist, in dessen Zentrum ein Metallrohr (31) eingebettet ist.

8. Selbsttragendes Element nach einem der Ansprüche 1 bis 7, dadurch gekennzeichnet, daß es im Querschnitt die Form eines V aufweist, dessen Symmetrieachse vertikal ist und durch die Längsachse (8) des Untergurts (7) verläuft, wobei die beiden Schenkel des V jeweils gegen die Horizontale unter einem Winkel von etwa 45^{o} geneigt sind und die Basis (20) des V verrundet ist mit einer Konkavität, die gegen die Enden der Schenkel weist.

9. Selbsttragendes Element nach einem der Ansprüche 2 bis 8, dadurch gekennzeichnet, daß jeder seiner seitlichen Obergurte (9,10) mit Einrichtungen (39,40) versehen ist, die es erlauben, das Element (1) mit einem benachbarten parallelen selbsttragenden Element fest zu verbinden.

10. Selbsttragendes Element nach Anspruch 9, dadurch gekennzeichnet, daß die Einrichtungen (39,40) zu seiner festen Verbindung mit einem benachbarten Element eine Anschlußeinrichtung (44) aufweisen, die an den Längsrändern (91,92) gegenüber den isolierenden Eindeckungen (16) der beiden miteinander zu verbindenden Elemente (1) befestigt ist.

11. Selbsttragendes Element nach Anspurch 10 in Kombination mit Anspruch 8, dadurch gekennzeichnet, daß die Anschlußeinrichtung (44) am Ende des Einsatzes (22) befestigt ist.

12. Selbsttragendes Element nach einem der Ansprüche 1 bis 11, dadurch gekennzeichnet, daß die Außenhaut seiner einstückigen, isolierenden Abdeckgung Längsrillen (26) aufweist, die sich jeweils durchgehend von einer zur anderen Querseite der Eindeckung (16) erstrecken.

13. Selbsttragendes Element nach einem der Ansprüche 8 bis 12, dadurch gekennzeichnet, daß in jedem Schenkel der Eindeckung zwischen den zwei Häuten (17,18) Schichten (13) aus Wollfasern angeordnet sind, deren Lamellen (21) untereinander durch Verbindungsorgane (25) verbunden sind, die nahe der zwei Oberflächen der Schichten angeordnet sind, und daß in der verrundeten Basis (20) der Eindeckung (16) zwischen den zwei Häuten entweder Schichten (28) aus Wollfasern, deren Lamellen untereinander durch Verbindungsorgane (27) verbunden sind, die ausschließlich nahe der Oberfläche der Schichten angeordnet sind, die den größten Krümmungsradius aufweist, oder Schaummatten (29) aus einem Material angeordnet sind, das gute Kleb- und Feuerhemmeigenschaften entwickelt, beispielsweis ein Polyurethan- oder Phenolschaum in reiner oder mit Zuschlägen versetzter Form.

14. Selbsttragendes Element nach einem der Ansprüche 5 bis 13, dadurch gekennzeichnet, daß jeder der zwei Längsränder (91,92) der Eindeckung (16) von einer Gummidichtung (35) U-förmigen Querschnitts abgedeckt ist, deren Schenkel (36,37) die äußeren Randflächen der zwei Häute bedecken, nämlich der Außenhaut (17) und der Innenhaut (18), wobei der Schenkel (37) der U-förmigen Dichtung, der den Rand der Innenhaut (18) bedeckt, außerdem an einem seitlichen Obergurt (9,10) anliegt, wobei die Dichtung sich durchgehend von der einen zur anderen Querseite der Eindeckung erstreckt.

15. Selbsttragendes Element nach einem der Ansprüche 8 bis 14, dadurch gekennzeichnet, daß der Schenkel des V, der am meisten nach Norden ausgerichtet ist, von Öffnungen (46) durchdrungen ist, die vorzugsweise im Teilungsabstand oder einem Mehrfachen des Teilungsabstands angeordnet sind, der zwei benachbarte Einsätze (22) voneinander trennt, wobei diese Öffnungen jeweils mit einem Oberlicht (75) versehen sind, das fest mit der Eindeckung (16) mittels einer Umfangsdichtung (77) verbunden ist, deren zwei Lippen (78,79) an den Außenseiten der zwei Häute (17,18) fest anliegen und deren zwei andere Lippen (80,81) fest an den Rändern des Oberlichts anliegen.

16. Selbsttragendes Element nach einem der Ansprüche 1 bis 15, dadurch gekennzeichnet, daß es technische Einrichtungen enthält, die die Heizung (72) und/oder die künstliche Beleuchtung (69,70) und/oder die Kondensatverdampfung (82) und/oder den Brandschutz (71) des bedeckten Gebäudes bewirken.

17. Selbsttragendes Element nach einem der Ansprüche 7 bis 16, dadurch gekennzeichnet, daß die Einsätze (22) auf die Innenseite der Innenhaut (18) geklebt sind und keine andere Verbindung als die Reibung mit der Innenseite der Außenhaut (17) aufweisen.

18. Selbsttragendes Element nach Anspruch 8, dadurch gekennzeichnet, daß es die Form eines nach oben offenen V hat, wobei seine verrundete Basis (20) eine Rinne für die Ableitung von Regenwasser bildet.

19. Selbsttragendes Element nach Anspruch 18, dadurch gekennzeichnet, daß seine Eindeckung (16) von einer Firstkonstruktion (56) vervollständigt wird, die einen Längsrand des Elements (1) und einen Längsrand eines zweiten, benachbarten Elements (1) nach ihrer Anbringung an dem ersten Element bedeckt, wobei jede Firstkonstruktion aus mehreren Teilstücken besteht, die durch Verrastung an den Schenkeln (36) befestigt sind, die nicht von den U-förmigen Dichtungen (35) bedeckt sind, die an den zwei Längsrändern (91,92) gegenüber den genannten zwei Elementen befestigt sind.

20. Selbsttragendes Element nach Anspruch 19, dadurch gekennzeichnet, daß wenigstens eines der Teilstücke (56a) der Firstkonstruktionen mit Einrichtungen (58 bis 68) versehen ist, die seinen Abwurf bei Überschreiten eines vorgegebenen Hitzegrades bewirken.

21. Selbsttragendes Element nach einem der Ansprüche 1 bis 20, dadurch gekennzeichnet, daß die zwei Häute (17,18) der einstückigen, isolierenden Eindeckung (16) vorzugsweise aus vorlackiertem Aluminiumblech oder aus Aluminiumlegierungsblech oder aus Edelstahlblech, Zinkblech, Kupferblech oder Bleiblech bestehen.

22. Isolierende Eindeckung für die Erstellung des selbsttragenden Elements nach einem der Ansprüche 1 bis 21.

23. Gebäudedach, das durch die Vereinigung mehrerer selbsttragender Elemente nach einem der Ansprüche 1 bis 21 erstellt ist, wobei die Elemente (1) parallel zueinander angeordnet sind und zu zweien längs ihrer Längsränder zusammengebaut sind.
